# EUROPÄISCHE PATENTSCHRIFT

(11) **EP 1 598 550 B1**
(45) Veröffentlichungstag und Bekanntmachung des Hinweises auf die Patenterteilung: **22.08.2007**
(21) Anmeldenummer: 05101367.0
(22) Anmeldetag: 23.02.2005
(51) Int. Cl.: F02M 61/18

(54) **Brennstoffeinspritzventil**
Fuel injector
Injecteur de carburant

(30) Priorität: 18.05.2004 DE 102004024534
(43) Veröffentlichungstag der Anmeldung: 23.11.2005
(73) Patentinhaber: ROBERT BOSCH GMBH, 70442 Stuttgart (DE)
(72) Erfinder: Lauterbach, Heinz, 73734, Esslingen (DE); Heinen, Christian, 70771, Leinfelden-Echterdingen (DE); Iben, Uwe, 39104, Magdeburg (DE); Reymann, Klaus, 70839, Gerlingen (DE)

(56) Entgegenhaltungen:
- WO-A-03/031807
- DE-A1- 3 810 467
- US-B1- 6 382 533

## Beschreibung

### Stand der Technik

Die Erfindung geht aus von einem Brennstoffeinspritzventil nach der Gattung des Hauptanspruchs.

Beispielsweise ist aus der DE 41 42 430 A1 ein Brennstoffeinspritzventil mit einer Ventilnadel, einem am abspritzseitigen Ende der Ventilnadel ausgebildeten Ventilschließkörper und einem Ventilsitzkörper bekannt. Im Ventilsitzkörper sind Abspritzöffnungen ausgebildet. Zwischen dem Ventilschließkörper und dem Ventilsitzkörper ist bei geöffnetem Brennstoffeinspritzventil ein Brennstoffkanal ausgebildet, der über Einmündungen in mehrere Abspritzöffnungen abzweigt. Die Abspritzöffnungen münden scharfkantig in den Brennstoffkanal.

Aus der US 6,382,533 B1 ist bereits ein Brennstoffeinspritzventil mit einem elektromagnetischen Aktor bekannt, das weiterhin eine mit dem Aktor in Wirkverbindung stehende Ventilnadel, welche abspritzseitig einen Ventilschließkörper aufweist, der mit einer Ventilsitzfläche zu einem Dichtsitz zusammenwirkt, umfasst. In einem Ventilsitzkörper ist stromabwärts der Ventilsitzfläche eine geneigte Abspritzöffnung vorgesehen. Zwischen dem Ventilschließkörper und dem Ventilsitzkörper verläuft eine Brennstoffzuführung, aus der die Abspritzöffnung mit einer Einmündung beginnt, wobei im Bereich der Einmündung zumindest ein Umlenkelement, das eine Umlenkfläche aufweist, am Ventilschließkörper angeordnet ist, durch das der durch die Brennstoffzuführung strömende Brennstoff in Richtung der Einmündung umgelenkt wird. Die Umlenkfläche kann dabei kurvenförmig abgerundet sein, so dass der Brennstoff kurvenförmig der Abspritzöffnung zugeleitet wird. Die Einmündung der Abspritzöffnung ist jedoch scharfkantig ausgebildet. Das stromabwärtige Ende des Ventilschließkörpers und damit der gesamten Ventilnadel ist über den Umfang nicht gleichmäßig ausgebildet. Vielmehr ist der Kegelabschnitt des Ventilschließkörpers nur einseitig mit der Umlenkfläche in Form einer Abflachung versehen. Die Abflachung befindet sich dabei ungefähr auf der Seite des Ventilschließkörpers, zu der die Abspritzöffnung hin geneigt ist. Die Ventilnadel ist mit ihrer angeschliffenen Abflachung bzw. Auswölbung drehlagenmäßig der Abspritzöffnung fest zugeordnet. Die Zuordnung ist dabei so, dass die drallbehaftete Strömung, die die Abspritzöffnung in ihrer Neigungsrichtung erreicht, durch einen relativ engen Spalt zwischen dem Kegelabschnitt und der Ventilsitzfläche behindert wird. Die drallbehaftete Strömung, die die Abspritzöffnung entgegen ihrer Neigungsrichtung erreicht, fließt aufgrund der Abflachung bzw. Auswölbung durch einen breiteren Spalt zwischen dem Kegelabschnitt und der Ventilsitzfläche hindurch und sorgt so für einen gewünschten Ausgleich der ansonsten durch die Neigung der Austrittsöffnung entstehenden Ungleichverteilung im abgespritzten Hohlkegelspray. Auf diese Art und Weise wird eine Kompensation der bei einer gewünschten Schrägstellung einer Abspritzöffnung entstehenden Ungleichverteilung von Brennstoff im abzuspritzenden Spray hin zu einer Gleichverteilung eines schräg abgespritzten Sprays erreicht.

Nachteilig bei den aus den obengenannten Druckschriften bekannten Brennstoffeinspritzventilenist insbesondere, daß durch die scharfkantigen Einmündungen vom Brennstoffkanal zu den Abspritzöffnungen es zu einer sehr plötzlichen und starken Strömungsumlenkung kommt, die zu unerwünschten Strömungseffekten führt. Insbesondere kommt es zu Strömungsinstabilitäten und kavitierenden Wirbeln, die zu Kavitationsschäden führen und das Eindring- und Ausbreitungsverhalten des Brennstoffsprays nachhaltig unvorteilhaft und nicht vorhersehbar verändern.

### Vorteile der Erfindung

Das erfindungsgemäße Brennstoffeinspritzventil mit den kennzeichnenden Merkmalen des Hauptanspruchs hat demgegenüber den Vorteil, daß Strömungsinstabilitäten im abspritzseitigen Bereich des Brennstoffeinspritzventils reduziert werden und das Kavitationsverhalten verbessert wird. Durch die verminderte Kavitationsneigung des geführten Brennstoffs ist die Lebensdauer und Zuverlässigkeit des Brennstoffeinspritzventils erhöht. Durch die gleichzeitige Verringerung der Strömungsinstabilitäten werden zudem Schwankungen in der Homogenität, des Durchflusses und des Eindring- und Ausbreitungsverhaltens des Brennstoffsprays vermindert. Das Brennstoffspray wird im Brennraum insgesamt gleichmäßiger verteilt und Schadstoffemissionen werden reduziert. Außerdem werden Druckschwankungen auf die Ventilnadel vermieden und somit das dynamische Verhalten des Brennstoffeinspritzventils verbessert, womit sog. Tütenstrahlen am Austritt der Abspritzöffnungen vermieden werden.

Vorteilhafterweise ist die Umlenkfläche des Umlenkelements kurvenförmig abgerundet und der Brennstoff wird daran kurvenförmig umgelenkt. Dadurch ist es möglich, die Strömungsinstabilitäten und die Kavitationsneigung des Brennstoffes weiter zu vermindern.

Vorteilhafterweise ist der Ventilsitzkörper zuströmseitig im Bereich der Einmündung zur Einmündung hin kurvenförmig abgerundet. Kavitationsneigung und Strömungsinstabilitäten lassen sich dadurch weiter vermindern. Dies wird durch eine scharfe Abrisskante am abströmseitigen Ende der Umlenkfläche am Ventilschließkörper ebenfalls begünstigt.

Durch die in den Unteransprüchen aufgeführten Maßnahmen sind vorteilhafte Weiterbildungen des im Hauptanspruch angegebenen Brennstoffeinspritzventils möglich.

Von Vorteil ist es außerdem, das abströmseitige Ende der Umlenkfläche so auszurichten, daß bei geöffnetem Dichtsitz die gedachte Verlängerung der Umlenkfläche auf die Einmündung gerichtet ist. Dadurch ist es möglich, die Strömungsinstabilitäten und die Kavitationsneigung des Brennstoffes weiter zu vermindern.

Außerdem ist es vorteilhaft, das Umlenkelement am Ventilschließkörper anzuordnen, wenn das Umlenkelement den Ventilschließkörper ringförmig umfaßt. Dadurch ist es möglich, das Brennstoffeinspritzventil besonders einfach aufzubauen.

Im Weiteren ist es von Vorteil, das Umlenkelement in der Form einer Nase auszuführen. Der Brennstoff kann dadurch besonders kavitationsarm und strömungsstabil umgelenkt werden.

Liegt bei geöffnetem Dichtsitz, also bei geöffnetem Brennstoffeinspritzventil, das Umlenkelement auf Höhe der gedachten Verlängerung der Längsachse des zuströmseitigen Endes der Abspritzöffnung, so kann der Brennstoff besonders kavitationsarm und strömungsstabil in die Abspritzöffnung umgelenkt werden.

Liegt die Strömungsabrisskante bei geöffnetem Dichtsitz auf Höhe der gedachten Verlängerung der Längsachse des zuströmseitigen Endes der Abspritzöffnung, so werden Strömungsinstabilitäten und Kavitationsneigung des Brennstoffes weiter vermindert.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen schematischen Schnitt durch ein gattungsgemäß ausgestaltetes Brennstoffeinspritzventil,
- Fig. 2: einen schematischen Schnitt durch das Ausführungsbeispiel eines erfindungsgemäßen Brennstoffeinspritzventils im Bereich des Dichtsitzes bei geöffnetem Brennstoffeinspritzventil und
- Fig. 3: einen schematischen Schnitt durch das Ausführungsbeispiel eines erfindungsgemäßen Brennstoffeinspritzventils im Bereich des Dichtsitzes bei geschlossenem Brennstoffeinspritzventil.

### Beschreibung des Ausführungsbeispiels

Nachfolgend wird ein Ausführungsbeispiel der Erfindung beispielhaft beschrieben. Übereinstimmende Bauteile sind dabei mit übereinstimmenden Bezugszeichen versehen.

Bevor anhand der Figuren 2 und 3 ein bevorzugtes erfindungsgemäßes Ausführungsbeispiel näher beschrieben wird, soll zum besseren Verständnis der Erfindung zunächst anhand von Fig. 1 ein gattungsgemäßes Brennstoffeinspritzventil bezüglich seiner wesentlichen Bauteile kurz erläutert werden.

Ein in Fig. 1 dargestelltes gattungsgemäßes Brennstoffeinspritzventils 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 weist abspritzseitig einen Ventilschließkörper 4 auf, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über eine Abspritzöffnung 7 verfügt.

Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Abstand 26 voneinander getrennt und miteinander durch ein nicht ferromagnetisches Verbindungsbauteil 29 verbunden. Die Magnetspule 10 wird über eine elektrische Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich der Anker 20. Dieser steht über einen ersten Flansch 21 mit der Ventilnadel 3 in Verbindung, welche durch eine Schweißnaht 22 mit dem ersten Flansch 21 verbunden ist. Auf dem ersten Flansch 21 stützt sich eine spiralförmige Rückstellfeder 23 ab, welche in der vorliegenden Bauform des Brennstoffeinspritzventils 1 durch eine Hülse 24 auf Vorspannung gebracht wird.

In der Ventilnadelführung 14, im Anker 20 und an einem Führungselement 36 verlaufen Brennstoffkanäle 30, 31 und 32. Der Brennstoff wird über eine zentrale Brennstoffzufuhr 16 zugeführt und durch ein Filterelement 25 gefiltert. Das Brennstoffeinspritzventil 1 ist durch einen Dichtring 28 gegen eine nicht weiter dargestellte Brennstoffverteilerleitung und durch eine Dichtung 37 gegen einen nicht weiter dargestellten Zylinderkopf abgedichtet.

An der abspritzseitigen Seite des Ankers 20 ist ein ringförmiges Dämpfungselement 33, welches aus einem Elastomerwerkstoff besteht, angeordnet. Es liegt auf einem zweiten Flansch 34 auf, welcher über eine Schweißnaht 35 stoffschlüssig mit der Ventilnadel 3 verbunden ist.

Im Ruhezustand des Brennstoffeinspritzventils 1 wird der Anker 20 von der Rückstellfeder 23 entgegen seiner Hubrichtung so beaufschlagt, daß der Ventilschließkörper 4 an der Ventilsitzfläche 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 12 und dem Anker 20 befindlichen Arbeitsspalt 27 vorgegeben ist. Der Anker 20 nimmt den ersten Flansch 21, welcher mit der Ventilnadel 3 verschweißt ist, ebenfalls in Hubrichtung mit. Der mit der Ventilnadel 3 in Verbindung stehende Ventilschließkörper 4 hebt von der Ventilsitzfläche 6 ab, und der druckbehaftet zugeführte Brennstoff wird durch die Abspritzöffnung 7 in den nicht dargestellten Brennraum abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Verbindung stehende erste Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird.

Fig. 2 zeigt einen schematischen Schnitt durch das Ausführungsbeispiel eines erfindungsgemäßen Brennstoffeinspritzventils 1 im Bereich des Dichtsitzes bei geöffnetem Brennstoffeinspritzventil 1, wobei der Ventilschließkörper 4 von der Ventilsitzfläche 6 abgehoben ist. Das Brennstoffeinspritzventil 1 öffnet nach innen. Zwischen dem Ventilschließkörper 4 und dem Ventilsitzkörper 5 öffnet sich dadurch eine als Ringkanal ausgebildete Brennstoffzuführung 38, welche um den Ventilschließkörper 4 herum verläuft und sich beim Öffnen des Dichtsitzes vergrößert.

Die Brennstoffzuführung 38 führt der abgebildeten Abspritzöffnung 7 Brennstoff zu, wobei in anderen Ausführungsbeispielen einer Vielzahl von Abspritzöffnungen 7 Brennstoff in dieser Art zugeführt werden kann. Die in etwa rechtwinklig von der Brennstoffzuführung 38 abzweigende Abspritzöffnung 7 weist eine Einmündung 39 zur Brennstoffzuführung 38 hin auf. Die Abspritzöffnung 7 kann in anderen Ausführungsbeispielen auch in einem Winkel, der größer ist als 90°, von der Brennstoffzuführung 38 abzweigen. Die Brennstoffzuführung 38 führt im weiteren Verlauf an der Einmündung 39 vorbei und steht abströmseitig beispielsweise mit anderen Abspritzöffnungen 7 oder Einmündungen 39 in Verbindung.

Im Bereich der Einmündung 39 ist an dem Ventilschließkörper 4 ein Umlenkelement 40 angeordnet. Das Umlenkelement 40 ist einstückig mit dem Ventilschließkörper 4 ausgebildet und umläuft in diesem Ausführungsbeispiel den Ventilschließkörper 4 ununterbrochen. Das Umlenkelement 40 weist im Querschnitt die Form einer Nase 41 auf.

Zuströmseitig weist das Umlenkelement 40 bzw. die Nase 41 eine kurvenförmig abgerundete Umlenkfläche 42 auf, deren gedachte abströmseitige tangentiale Verlängerung auf die Einmündung 39 gerichtet ist, vorteilhafterweise bei geöffnetem Ventil auf den unteren, abspritzseitigen Rand der Einmündung 39. Die Umlenkfläche 42 beschreibt eine Kurve, die den Brennstoff aus der Richtung der Brennstoffzuführung 38 in die Richtung der Längsachse des zuströmseitigen Teils der Abspritzöffnung 7 wenigstens teilweise umlenkt.

Das Umlenkelement 40 weist in diesem Ausführungsbeispiel eine am abströmseitigen Ende der Umlenkfläche 42 angeordnete scharf ausgebildete Strömungsabrisskante 43 auf.

Sowohl die Strömungsabrisskante 43 als auch das Umlenkelement 40 selbst liegen auf Höhe der gedachten Verlängerung der Längsachse des zuströmseitigen Endes der Abspritzöffnung 7 bei geöffnetem Brennstoffeinspritzventil 1.

Zuströmseitig ist der Ventilsitzkörper 5 im Bereich der Einmündung 39 kurvenförmig zur Einmündung 39 hin abgerundet. Dadurch kann die Brennstoffströmung in diesem Bereich über einen größeren Bereich laminar verlaufen und reisst nicht beim Übergang von der Brennstoffzuführung 38 in die Abspritzöffnung 7 ab.

Abströmseitig der Einmündung 39 ist im Ventilsitzkörper 5 eine ringnutartige Ausnehmung 44 angeordnet.

Fig. 3 zeigt einen schematischen Schnitt durch das Ausführungsbeispiel des erfindungsgemäßen Brennstoffeinspritzventils 1 im Bereich des Dichtsitzes bei geschlossenem Brennstoffeinspritzventil 1, wobei der Ventilschließkörper 4 auf der Ventilsitzfläche 6 dichtend aufliegt. Das im Querschnitt als Nase 41 ausgebildete Umlenkelement 40 greift in die in der Brennstoffzuführung 38 abströmseitig der Einmündung 39 angeordnete Ausnehmung 44 ein.

Die Erfindung ist nicht auf die dargestellten Ausführungsbeispiele beschränkt und beispielsweise auch für Brennstoffeinspritzventile von selbstzündenden Brennkraftmaschinen oder nach außen öffnende Brennstoffeinspritzventile verwendbar.

## Patentansprüche

1. Brennstoffeinspritzventil (1) mit einem Aktor, einer mit dem Aktor in Wirkverbindung stehenden Ventilnadel (3), welche abspritzseitig einen Ventilschließkörper (4) aufweist, der mit einer Ventilsitzfläche (6) zu einem Dichtsitz zusammenwirkt, wenigstens einer in einem Ventilsitzkörper (5) vorgesehenen Abspritzöffnung (7) und einer zwischen dem Ventilschließkörper (4) und dem Ventilsitzkörper (5) verlaufenden Brennstoffzuführung (38), aus der die Abspritzöffnung (7) mit einer Einmündung (39) beginnt, wobei im Bereich der Einmündung (39) zumindest ein Umlenkelement (40), das eine Umlenkfläche (42) aufweist, am Ventilschließkörper (4) angeordnet ist, durch das der durch die Brennstoffzuführung (38) strömende Brennstoff in Richtung der Einmündung (39) umgelenkt wird und wobei die Umlenkfläche (42) kurvenförmig abgerundet ist und der Brennstoff somit kurvenförmig umgelenkt wird
**dadurch gekennzeichnet,**
**dass** der Ventilsitzkörper (5) zuströmseitig im Bereich der Einmündung (39) zur Einmündung (39) hin kurvenförmig abgerundet ist.

2. Brennstoffeinspritzventil nach Anspruch 1,
**dadurch gekennzeichnet,**
**dass** die gedachte Verlängerung des abströmseitigen Endes der Umlenkfläche (42) bei geöffnetem Dichtsitz auf die Einmündung (39) gerichtet ist.

3. Brennstoffeinspritzventil nach Anspruch 1,
**dadurch gekennzeichnet,**
**dass** das zumindest eine Umlenkelement (40) den Ventilschließkörper (4) rinförmig umläuft.

4. Brennstoffeinspritzventil nach einem der vorangegangenen Ansprüche,
**dadurch gekennzeichnet,**
**dass** das Umlenkelement (40) im Querschnitt die Form einer Nase (41) aufweist.

5. Brennstoffeinspritzventil nach einem der vorangegangenen Ansprüche,
**dadurch gekennzeichnet,**
**dass** bei geöffnetem Dichtsitz das zumindest eine Umlenkelement (40) auf Höhe der gedachten Verlängerung der Längsachse des zuströmseitigen Endes der Abspritzöffnung (7) liegt.

6. Brennstoffeinspritzventil nach einem der vorangegangenen Ansprüche,
**dadurch gekennzeichnet,**
**dass** die Umlenkfläche (42) am abströmseitigen Ende eine scharfe Strömungsabrisskante (43) aufweist.

7. Brennstoffeinspritzventil nach Anspruch 6,
**dadurch gekennzeichnet,**
**dass** bei geöffnetem Dichtsitz die Strömungsabrisskante (43) auf Höhe der gedachten Verlängerung der Längsachse des zuströmseitigen Endes der Abspritzöffnung (7) liegt.

8. Brennstoffeinspritzventil nach einem der vorangegangenen Ansprüche,
**dadurch gekennzeichnet,**
**dass** das Umlenkelement (40) bei geschlossenem Dichtsitz stromabwärtig der Einmündung (39) in eine Ausnehmung (44) eingreift.

## Claims

1. Fuel injection valve (1) with an actuator, with a valve needle (3) which is operatively connected to the actuator and has on the injection side a valve-closing body (4) which cooperates with a valve-seat surface (6) to form a sealing seat, with at least one injection orifice (7) provided in a valve-seat body (5) and with a fuel supply (38) which runs between the valve-closing body (4) and the valve-seat body (5) and out of which the injection orifice (7) commences with an issue (39), there being arranged on the valve-closing body (4), in the region of the issue (39), at least one deflection element (40) which has a deflection surface (42) and by means of which the fuel flowing through the fuel supply (38) is deflected in the direction of the issue (39), and the deflection surface (42) being rounded in a curved manner and the fuel therefore being deflected in a curved manner, **characterized in that** the valve-seat body (5) is rounded on the inflow side, in the region of the issue (39), in a curved manner towards the issue (39).

2. Fuel injection valve according to Claim 1, **characterized in that** the imaginary prolongation of the outflow-side end of the deflection surface (42) is directed onto the issue (39) when the sealing seat is open.

3. Fuel injection valve according to Claim 1, **characterized in that** the at least one deflection element (40) runs annularly around the valve-closing body (4).

4. Fuel injection valve according to one of the preceding claims, **characterized in that** the deflection element (40) has in cross section the form of a nose (41).

5. Fuel injection valve according to one of the preceding claims, **characterized in that**, with the sealing seat open, the at least one deflection element (40) lies level with the imaginary prolongation of the longitudinal axis of the inflow-side end of the injection orifice (7).

6. Fuel injection valve according to one of the preceding claims, **characterized in that** the deflection surface (42) has at the outflow-side end a sharp flow breakaway edge (43).

7. Fuel injection valve according to Claim 6, **characterized in that**, with the sealing seat open, the flow breakaway edge (43) lies level with the imaginary prolongation of the longitudinal axis of the inflow-side end of the injection orifice (7).

8. Fuel injection valve according to one of the preceding claims, **characterized in that**, with the sealing seat closed, the deflection element (40) engages, downstream of the issue (39), into a recess (44).

## Revendications

1. Injecteur de carburant (1) comportant un actionneur, une aiguille de soupape (3) en liaison active avec l'actionneur et présentant du côté de l'injection un obturateur de soupape (4) coopérant avec une surface formant le siège de soupape (6) d'un siège d'étanchéité, au moins une ouverture d'injection (7) dans un corps de siège de soupape (5), et une alimentation de carburant (38) s'étendant entre l'obturateur de soupape (4) et le corps de siège de soupape (5), à partir de laquelle l'ouverture d'injection (7) commence avec une embouchure (39) avec sur l'obturateur (4)), au moins un élément de déviation (40) présentant dans la zone de l'embouchure (39) une surface de déviation (42), qui dévie le carburant s'écoulant à travers l'alimentation de carburant (38) en direction de l'embouchure (39), la surface de déviation (42) étant arrondie de façon curviligne et le carburant étant par conséquent détourné selon un chemin curviligne,
**caractérisé en ce que**
dans la zone d'embouchure (39) le corps de siège de soupape (5) est arrondi de façon curviligne du côté amont vers l'entrée (39).

2. Injecteur de carburant selon la revendication 1,
**caractérisé en ce que**
la prolongation prévue du côté aval de l'extrémité de la surface de déviation (42) est orientée vers l'embouchure (39) lorsque le siège d'étanchéité est ouvert.

3. Injecteur de carburant selon la revendication 1,
**caractérisé en ce que**
au moins un élément de déviation (40) entoure annulairement l'obturateur de soupape (4).

4. Injecteur de carburant selon l'une quelconque des revendications précédentes,
**caractérisé en ce que**
l'élément de déviation (40) présente en section transversale la forme d'un ergot (41).

5. Injecteur de carburant selon l'une quelconque des revendications précédentes,
**caractérisé en ce que**
au moins un élément de déviation (40) se situe à hauteur du prolongement imaginaire de l'axe de l'extrémité amont de l'ouverture d'injection (7), lorsque le siège d'étanchéité est ouvert.

6. Injecteur de carburant selon l'une quelconque des revendications précédentes,
**caractérisé en ce que**
la surface de déviation (42) présente une arête vive de rupture d'écoulement (43) à l'extrémité aval.

7. Injecteur de carburant selon la revendication 6,
**caractérisé en ce que**
l'arête de rupture d'écoulement (43) se situe à hauteur du prolongement imaginaire de l'axe de l'extrémité amont de l'ouverture d'injection (7) lorsque le siège d'étanchéité est ouvert.

8. Injecteur de carburant selon l'une quelconque des revendications précédentes,
**caractérisé en ce que**
l'élément de déviation (40) s'engage dans un évidement (44) en aval de l'embouchure (39) lorsque le siège d'étanchéité est fermé.
